# FASCICULE DE BREVET EUROPEEN

(11) **EP 0 293 310 B1**
(45) Date de publication et mention de la délivrance du brevet: **08.05.1991**
(21) Numéro de dépôt: 88420167.4
(22) Date de dépôt: 26.05.1988
(51) Int. Cl.: B25B 23/142

(54) **Procédé d'étallonage pour clé dynamométrique**
Verfahren zum Kalibrieren eines elektronischen Drehmomentschlüssels
Method to calibrate an electronic dynamometric wrench

(30) Priorité: 27.05.1987 FR 8707833
(43) Date de publication de la demande: 30.11.1988
(73) Titulaire: SAM OUTILLAGE Société Anonyme, F-42000 Saint-Etienne Cedex (FR)
(72) Inventeur: Heyraud, Georges, F-43240 Saint Just Malmont (FR)
(74) Mandataire: Perrier, Jean-Pierre

(56) Documents cités:
- EP-A- 0 100 023
- EP-A- 0 172 119
- EP-A- 0 172 120
- WO-A-87/00109
- DE-A- 3 139 374
- DE-A- 3 512 969
- FR-A- 2 242 202
- FR-A- 2 538 741
- US-A- 3 970 155
- US-A- 3 995 477
- US-A- 4 006 629

## Description

La présente invention se rapporte à un procédé d'étalonnage pour clé dynamométrique électronique équipée de jauges de contrainte disposées sur une pièce formant capteur et fournissant une tension électrique de sortie qui, dépendant du couple exercé sur la clé, réagit sur des moyens électroniques indicateurs de ce couple.

Sur la figure 1 jointe, qui représente partiellement et très schématiquement une clé dynamométrique électronique de ce type, sont référencés en 1 la pièce formant capteur, en 2 la poignée creuse fermée par un bouchon amovible 3, et en 4 le circuit électronique de mesure et d'affichage qui est associé aux jauges de contrainte 5, 6 placées sur la pièce de captage 1 de part et d'autre du plan transversal 7. Une telle clé est par exemple structurellement telle que décrite dans le document FR-A-2 568 009. Sur le dessin, la tête d'entrainement amovible, qui s'adapte sur la pièce 1 pour exercer le couple de rotation au point A, n'a pas été représentée.

Dans les conditions normales d'utilisation de cette clé, l'opérateur, pour appliquer en A un couple de rotation C, exerce une force F en un point déterminé B de la clé. Le couple effectivement mesuré par les jauges de contrainte 5 et 6 est alors le couple de flexion C′ au point D qui est situé à une distance axiale L′ du point d'application de la force F. Le couple C se déduit du couple mesuré C′ par la relation:
$\text{C = C′ ·} \frac{\text{L}}{\text{L′}}$

Dans le cas où l'opérateur applique la force F en un point B′ de la poignée 2 qui est par exemple plus rapproché du point A d'une distance axiale x, le couple affiché par la clé sera égal au couple mesuré en D, multiplié par le facteur précédent$\frac{\text{L}}{\text{L′}}$ , puisque les circuits électroniques de mesure et d'affichage contenus dans 4 sont réglés en conséquence. Cette mesure est inexacte puisqu'en réalité, le couple que l'on devrait afficher serait égal au couple effectivement mesuré par les jauges 5 et 6, multiplié par le facteur$\frac{\text{L _ x}}{\text{L _ x′}}$ , et non pas par le facteur$\frac{\text{L}}{\text{L′}}$ .

On a représenté, sur la figure 2 jointe, un autre cas de mauvaise utilisation de la clé. Dans ce cas, l'opérateur applique, outre la force F orientée de haut en bas et appliquée au point B avec les quatre doigts de la main sauf le pouce, une force parasite F′ égale à F mais orientée de bas en haut et localisée en un point E plus proche de A. Dans ce cas, le couple C appliqué en A est nul et il s'exerce sur ce point une force de déplacement tangentielle f, appliquée de bas en haut. Le point A étant fixe par définition, l'équilibre de la clé se traduit par une force de réaction R en A, cette force étant égale et opposée à la force f.

Au point de mesure D précédemment défini, les jauges de contrainte 5 et 6 mesurent néanmoins une flexion non nulle, de sorte que la valeur du couple affichée par la clé n'est pas nulle, ce qui devrait pourtant être le cas puisque le couple effectif C à mesurer est bien nul.

Dans le cas où F est supérieur à F′, il y aura bien apparition d'un couple en A, mais la mesure de ce couple sera entachée d'une erreur systématique due à la flexion parasite engendrée par l'application de la force "parasite" F′.

Comme état de la technique, peuvent être cités les documents DEA 3139374 et U.S. 4006629.

Conformément à l'invention le procédé d'étalonnage pour clé dynamométrique électronique équipée d'au moins deux jauges de contrainte, disposées de part et d'autre d'un plan transversal, sur une pièce 1 formant capteur et fournissant chacune une tension électrique de sortie qui, dépendant du couple appliqué par l'intermédiaire de la clé au point d'actionnement, réagit sur des moyens électroniques disposés en amont d'un afficheur, et prenant en compte un facteur constant pour communiquer à cet afficheur la valeur représentative du couple, comprend les phases suivantes:
- effectuer une mesure d'étalonnage pour laquelle le couple appliqué au point d'actionnement est rendu nul par une force parasite, appliquée en sens inverse de la force d'actionnement et en un autre point de la clé que le point d'application de cette force,
- déterminer et mémoriser par les moyens électroniques (4) au cours de cette mesure, un facteur constant K correspondant à la valeur nulle du couple affiché,
- utiliser à chaque mesure suivante ce facteur constant pour déterminer par application de la formule:
   $\text{C = C1 + K (C1 _ C2)}$
   la valeur du couple C appliqué au point d'actionnement, comme une fonction des couples C1 et C2 effectivement mesurés par les jauges.

Les avantages de l'invention ressortiront, au cours de la description suivante de quelques exemples non limitatifs de réalisation par voie analogique, en référence aux dessins schématiques annexés dans lesquels:
Figure 3 est un graphique explicatif de la mesure du couple exercé par la clé, la force étant appliquée en un premier point puis en un deuxième point de la clé;
Figure 4 est un graphisme similaire au précédent, mais montrant l'opération test de détermination du facteur k;
Figure 5 est une vue de dessus d'un capteur à deux jauges de contrainte;
Figure 6 est une vue de dessus d'un capteur à deux couples de jauges de contrainte;
Figure 7 est un schéma électrique d'un premier exemple de circuit électronique de mesure et de calcul du couple qui forme le circuit d'entrée du circuit électronique de cette clé;
Figure 8 est un schéma d'une portion de circuit qui peut être ajouté au circuit de la figure 7;
Figure 9 est une variante du circuit de la figure 7;
Figure 10 est un schéma électrique d'un autre exemple de ce circuit d'entrée;
Figure 11 est une vue latérale du capteur dans une forme particulière de réalisation de celui-ci;
Figure 12 est une vue de dessus du capteur dans une autre forme particulière de réalisation de celui-ci;
Figure 13 est une première variante de réalisation du circuit de la figure 10;
Figure 14 est une autre variante très simplifiée de réalisation d'un circuit d'entrée réalisant la même fonction que celui de la figure 10.

Sur le graphisme de la figure 3 sont portées, à partir du point A où l'on exerce le couple de rotation, en abscisses les différents points de l'axe longitudinal de la clé dynamométrique, et en ordonnées les différentes valeurs de couples en ces points. La clé est supposée équipée d'un capteur comportant les deux jauges 5 et 6 des figures 1 et 2 précédemment décrites, et le graphique de la figure 3 n'est autre qu'un diagramme des moments fléchissants.

Si une force F est exercée de bas en haut au point B situé à l'extrémité de la clé, elle engendre en A un couple de valeur C. Les jauges de contrainte 5 et 6 mesurent quant à elles des couples de flexion C₁ et C₂ respectivement.

Si l'on considère, sur la figure 3, les segments:
a = C _ C₁ sur la verticale C
   et
b = C₁ _ C₂ sur la verticale C₁,

l'application du théorème de Thalès donne:
$\text{a = k · b}$
soit$\text{C = C₁ + k (C₁ _ C₂),}$
cette relation étant vérifiée pour toujours la même valeur du facteur k, quelle que soit la position de la force F. Par exemple, pour une force F˝ appliquée en B˝ en vue de créer en A le même couple C, on aura une relation de la forme:
$\text{C = C′₁ + k (C′₁ _ C′₂).}$

L' invention est basée sur la constatation que la détermination du facteur k permet finalement de calculer la valeur de C en fonction des valeurs mesurées C₁ et C₂, quel que soit le point d'application de la force F.

Le diagramme de la figure 4 a pour objet de faire comprendre le principe de la détermination, une fois pour toutes, pour la clé considérée, de ce facteur k.

Pour effectuer cette opération d'étalonnage, on se place exactement dans les conditions de la figure 2 précédemment décrite: une force active F est appliquée en B, tandis qu'une force parasite F′ est appliquée en E de manière à créer en A un couple nul. Les jauges 5 et 6 mesurent néanmoins des couples de flexion C˝₁ et C˝₂.

La relation précédente: C = C₁ + k (C₁ _ C₂) donne, dans ce cas de figure où le couple C est nul:
$\text{O = C˝₁ + k (C˝₁ _ C˝₂)}$
d'où:$\text{k =} \frac{\text{C˝₁}}{\text{C˝₂ _ C˝₁}}$

Conformément à l'invention, on calcule et mémorise, par des moyens analogiques et/ou numériques, cette valeur de k à partir de la mesure de C˝₁ et C˝₂ lors de cette opération d'étalonnage, ensuite de quoi toutes les mesures qui suivront du couple C appliqué par la clé au point A s'effectueront par un calcul, analogique et/ou numérique, de ce couple par application de la formule:
$\text{C = C₁ + k(C₁ _ C₂)}$
ou d'une formule dérivée de celle-ci par exemple par une mise en facteur d'un ou plusieurs éléments.

Les figures 5 à 8, auxquelles on se reportera maintenant, donnent un premier exemple pratique de réalisation de cette clé. Les figures 5 et 6 montrent que cette clé peut être par exemple équipée d'un capteur de flexion 1 comportant deux jauges de contrainte 5 et 6 situées de part et d'autre du plan transversal médian 7, ou comportant, pour obtenir une plus grande sensibilité, deux paires, respectivement 5′ 5˝ et 6′ 6˝, de jauges de contraintes, respectivement en série (5′ est en série avec 5˝, et 6′ est en série avec 6˝).

Le dispositif qui met en oeuvre l'invention est le circuit d'entrée de la carte électronique 4 qui est placée dans le manche de la clé. Ce circuit d'entrée est représenté à la figure 7, et il s'agit là d'une mise en oeuvre analogique de l'invention.

Les jauges de contraintes 5 et 6 sont représentées par leurs résistances ohmiques R₅ et R₆, et sont placées, de manière très classique, dans deux branches adjacentes d'un pont de Wheatstone 8.

Le pont 8 est, de manière en soi connue, alimenté par une tension stabilisée réglable v, qui est telle qu'elle permet de définir, en un point milieu 9, une masse analogique 10 qui est à un potentiel identique à celui de chacun des points 11 et 12 du pont 8 à l'équilibre de celui-ci. Dans cet exemple, l'alimentation est réalisée au moyen de deux diodes Zener réglables 13, 14 qui sont branchées en série entre la borne positive d'alimentation V et la masse, par l'intermédiaire de deux résistances de polarisation 15 et 16.

L'équilibrage du pont 8 est réalisé au moyen des résistances 17 et 18 qui sont égales respectivement à R₅ et R₆ à vide, c'est à dire en l'absence de flexion.

A l'équilibre du pont, en l'absence de toute contrainte de flexion, sur les jauges 5 et 6, les potentiels en 11 et 12 sont égaux, et les diodes Zener 13 et 14 sont réglées pour que ces potentiels soient tous deux égaux au potentiel au point 9 qui définit la masse analogique 10 du circuit.

Lorsque les jauges 5 et 6 sont soumises à une contrainte de flexion, leurs résistances R₅ et R₆ varient, de sorte que le pont 8 est déséquilibré et qu'il apparait en 11 et 12 des tensions respectivement représentatives des couples C₂ et C₁ précédemment définis. Ces deux tensions sont respectivement appliquées, au travers des résistances 19 et 20, aux bornes d'entrée (_) et (+) d'un amplificateur différentiel analogique 21 agencé pour fonctionner en soustracteur analogigue. Le gain de l'amplificateur 21 est égal à 1 et est réglé par la résistance de contre-réaction 22, branchée entre sa borne de sortie 23 et sa borne d'entrée (_), tandis que sa borne d'entrée (+) est reliée à la masse analogique par une résistance d'équilibrage 24.

Sur la sortie 23 de ce soustracteur analogique apparait donc une tension représentative de C₁ _ C₂. Cette tension est appliquée, à travers un résistance d'entrée manuellement réglable 25 (constituée par un potentiomètre), à la borne d'entrée (_) d'un autre amplificateur différentiel 26. Cet amplificateur différentiel 26, qui est monté en additionneur, est lui aussi équipé d'une résistance de contre-réaction 27, branchée entre sa sortie 28 et sa borne d'entrée (_). La résistance 27 est dans cet exemple réglée pour donner à cet étage un gain égal à 1. Bien évidemment, elle pourrait être réglée pour lui conférer un gain supérieur à 1 dans un but annexe d'amplification du signal.

La borne d'entrée (_) de l'amplificateur différentiel 26 reçoit en outre, à travers une résistance d'entrée 29 de valeur fixe, la tension représentative de C₁ qui apparait en 11.

La borne (+) de l'amplificateur différentiel 26 étant reliée directement à la masse analogique, la tension analogique qui apparait en 28 est égale à:
$\text{[_C₁ + k (C₁ _ C₂)],}$
soit l'inverse de C,
où k est égal au rapport des valeurs des résistances 25 et 29 (la résistance de 25 est égale à k fois la résistance de 29). On obtient donc en 28 une tension représentative, au signe près, du couple C.

Le facteur constant k est déterminé par réglage du potentiomètre 25 au cours de l'opération d'étalonnage qui a été définie précédemment en référence à la figure 4. Dans le but de pouvoir procéder à ce réglage, ce potentiomètre 25 est monté sur la carte électronique 4 de façon à être accessible par un tournevis de réglage, par exemple après avoir retiré le bouchon d'extrémité 3 de la clé. Bien entendu, le circuit de la figure 7 ne constitue qu'un circuit d'entrée, et il est suivi des circuits d'amplification et d'adaptation nécessaires à permettre l'affichage du couple C sur l'écran de l'afficheur numérique de la clé.

Les signaux en sortie du pont de Weatstone 8 sont très faibles, de sorte qu'outre le fait précédemment mentionné, que le dernier étage 26 puisse aussi fonctionner en amplificateur, il est possible d'introduire, entre les sorties 11, 12 du pont 8 et les résistances d'entrée 19, 20 de l'étage 21, un étage d'amplification 30, représenté en détails sur la figure 8 et connu en soi dans le domaine de l'instrumentation.

Cet étage 30 comporte classiquement deux amplificateurs différentiels 31 et 32, un par voie, avec résistances de contre-réaction 33 et 34 respectivement, et un potentiomètre de réglage de gain 35.

Dans le montage selon la figure 9, les jauges de résistances R₅ et R₆ sont placées respectivement dans deux branches opposées du pont 8. Aux bornes de sorties 11 et 12 du pont 8 apparaissent alors des tensions respectivement représentatives de C₁ et de _C₂. L'étage additionneur 26 est placé dans ce cas avant l'étage soustracteur 21 mais, en ce qui concerne l'étage 26, le potentiomètre 25 est remplacé par une résistance fixe 36 égale à la résistance 29 et la résistance fixe de contre-réaction 27 est remplacée par un potentiomètre 37 dont la valeur définit pour cet étage un gain égal à k.

Dans ces conditions, la tension analogique en sortie de l'étage 26 est égale à:
$\text{_k (C₁ _ C₂)}$
et la tension sur la sortie 28 est égale à:
$\text{C₁ + k (C₁ _ C₂) = C.}$

Là encore, conformément à l'invention, l'étalonnage se fera en réglant, dans les conditions de la figure 4, la valeur du potentiomètre 37 pour que le couple C affiché soit égal à 0.

Dans ce qui précède, on a décrit plusieurs circuits d'entrée qui calculent, de manière analogique, le couple C directement par la formule:
$\text{C = C₁ + k (C₁ _ C₂)}$

Il est possible, conformément à l'invention, de calculer ce couple C par la formule:
$\text{C = C₁ (1 + k) _ k C₂}$
qui est une autre manière d'écrire la formule précédente. Cette dernière formule peut aussi s'écrire:
$\frac{\text{C}}{\text{1+k}} \text{= C₁ _} \frac{\text{k}}{\text{1+k}} \text{C₂}$
de sorte que, en réalisant, selon l'invention, l'opération d'étalonnage de la figure 4 pour laquelle le couple C est nul, c'est à dire que:
$\text{C₁ _} \frac{\text{K}}{\text{1+k}} \text{C₂ = 0}$
il est possible de ne régler ou déterminer qu'une seule constante égale à:
$\frac{\text{k}}{\text{1+k}}$
Cette dernière constante étant définie par l'opération d'étalonnage de la figure 4, la valeur effectivement calculée par la suite sera à chaque fois égale à:
$\frac{\text{C}}{\text{1+k}}$
c'est à dire que la valeur calculée sera égale à C à une autre constante près, égale à:
$\frac{\text{1}}{\text{1+k}}$
ce qui en fait ne présente pas d'inconvénient en ce qui concerne l'affichage par la clé du couple appliqué C.

La figure 10 montre un premier exemple de réalisation de cette variante de l'invention. Le pont 8 de ce circuit d'entrée est identique, électriquement parlant à celui de la figure 7, de sorte qu'il porte les mêmes références.

Aux bornes de sorties 12 et 11 du pont 8 est connecté un amplificateur 38 qui est pratiquement identique à celui de la figure 8, la résistance 33 de ce dernier étant toutefois remplacée par une résistance manuellement variable 39, constituée par un potentiomètre, et de valeur que l'on règlera, par l'étalonnage selon la figure 4, à:
$\frac{\text{k}}{\text{1+k}}$
Sur les deux bornes de sorties 40 et 41 de cet étage 38 apparaissent, au gain près de l'étage que l'on supposera pour simplifier égal à 1, les tensions respectives suivantes:
en 40:$\frac{\text{k}}{\text{1+k}} \text{C₂}$
en 41: C₁

Ces deux tensions sont appliquées aux deux entrées d'un étage soustracteur 42, par exemple identique à celui de la figure 7 (comportant l'amplificateur différentiel 21).

Sur la sortie 43 de ce soustracteur apparait donc une tension égale à:
$\text{C₁ _} \frac{\text{k}}{\text{1+k}} \text{C₂}$
c'est à dire à:
$\frac{\text{C}}{\text{1+k}}$
Bien évidemment, cette solution nécessite une amplification du signal pour aboutir à C.

Dans toutes ces solutions, et surtout dans la dernière, on aura avantage à avoir pour C1 une mesure sensiblement plus élevée que celle obtenue pour C₂. Ceci peut être obtenu soit en écartant suffisamment les jauges 5 et 6, soit en réalisant le capteur 1 avec un moment d'inertie inférieur au niveau de la jauge 5 (mesure C₁) à celui au niveau de la jauge 6 (mesure C₂): par exemple sur la figure 11, ceci est réalisé par une dissymétrie longitudinale du capteur 1 dans le plan de section longitudinale vertical, et sur la figure 12, ceci est réalisé par une dissymétrie longitudinale de ce capteur dans le plan de section longitudinale horizontal.

La figure 13 montre une forme de réalisation qui donne le même résultat analogique que le circuit de la figure 10, mais avec les résistances R₅ et R₆ dans des branches opposées du pont 8: la réalisation de cette figure est, par rapport à celle de la figure 10, ce qu'est la réalisation de la figure 9 par rapport à celle de la figure 7.

Ce circuit utilise un additionneur à amplificateur différentiel 26 identique à celui de la figure 1, mais son potentiomètre 25 est ici réglé, par l'étalonnage selon la figure 4, à la valeur:
$\frac{\text{k}}{\text{k+1}}$
de sorte que sur la sortie 43 apparait au signe près la valeur
$\text{C₁ _} \frac{\text{k}}{\text{k+1}} \text{C₂ =} \frac{\text{C}}{\text{k+1}}$
comme c'est le cas pour le circuit de la figure 10.

La figure 14 montre un dispositif simplifié qui réalise directement dans le pont 8 l'équation précédente.

Dans ce pont, deux branches adjacentes comportent les diodes Zener 13 et 14, une troisième branche comporte la résistance R₅, tandis que la quatrième branche comporte la résistance R₆, en série avec une résistance potentiomètre 44 dont la valeur doit correspondre, après étalonnage selon la figure 4, à la valeur:
$\frac{\text{k}}{\text{1+k}} \text{.}$
Le point 12 du pont est relié à la masse analogique 10, tandis que le point 11 est la borne de sortie du circuit, où apparait bien un signal égal à:
$\text{C₁ _ C₂} \frac{\text{k}}{\text{1+k}} \text{=} \frac{\text{C}}{\text{1+k}}$

L'invention n'est bien entendu pas limitée aux exemples de réalisation qui viennent d'être décrits. Rien n'oblige à procéder de manière analogique, comme c'est le cas dans tous les exemples qui précèdent, et l'on peut très bien réaliser l'invention avec des moyens numériques. Dans ce cas, la carte électronique 4 comporte au moins un microprocesseur et une mémoire, et la clé est équipée d'une prise d'entrée d'ordre. L'étalonnage s'effectue, dans les conditions de la figure 4, en entrant au cours de cette opération d'étalonnage où le couple C est nul, un ordre de calcul et mémorisation du facteur constant k ou$\frac{\text{k}}{\text{k+1}}$ . Par la suite, le microprocesseur calcule à chaque mesure la valeur du couple C en utilisant cette valeur de k, mémorisée pour cette clé une fois pour toutes.

Dans tous les exemples qui précèdent, l'étalonnage tient compte également des caractéristiques constructives de la clé, tels que dimensions réelles des éléments dans les plages de tolérance de fabrication, jeux fonctionnels divers, moment d'inertie réel de la section portant les jauges de contrainte, sensibilité et caractéristiques de ces jauges, positions réelles de ces jauges dépendant des conditions de leur collage sur le capteur.

En d'autres termes, les moyens électroniques, selon l'invention, permettent de réaliser la clé avec des méthodes de fabrication ne requérant pas des tolérances serrées pour les caractéristiques métallurgiques, mécaniques et électriques de ses différents éléments constitutifs, sans que cela influence la précision finale de mesure, puisque celle-ci dépend uniquement de l'étalonnage du facteur k prenant en compte ces données. La solution électronique retenue, simple, peu encombrante et pouvant utiliser des capteurs courants, conduit donc également à une simplification de la fabrication et à une réduction de son coût et du coût final de la clé.

## Revendications

1. Procédé d'étalonnage pour clé dynamométrique électronique équipée d'au moins deux jauges de contrainte (5 et 6), disposées de part et d'autre d'un plan transversal (7), sur une pièce (1) formant capteur et fournissant chacune une tension électrique de sortie (respectivement C1 et C2) qui, dépendant du couple (C) appliqué par l'intermédiaire de la clé au point d'actionnement (A), réagit sur des moyens électroniques (4) disposés en amont d'un afficheur, et prenant en compte un facteur constant pour communiquer à cet afficheur la valeur représentative du couple (C), caractérisé en ce que ledit procédé comprend les phases suivantes:
- effectuer une mesure d'étalonnage pour laquelle le couple (C) appliqué au point d'actionnement (A) est rendu nul par une force parasite (F′), appliquée en sens inverse de la force d'actionnement (F) et en un autre point (E) de la clé que le point (B) d'application de cette force (F),
- déterminer et mémoriser par les moyens électroniques (4) au cours de cette mesure, un facteur constant (K,$\frac{\text{K}}{\text{K+1′}}$ ,...) correspondant à la valeur nulle du couple affiché,
- utiliser à chaque mesure suivante ce facteur constant pour déterminer par application de la formule:
$\text{C = C1 + K (C1 _ C2)}$
la valeur du couple (C) appliqué au point d'actionnement (A), comme une fonction des couples C1 et C2 effectivement mesurés par les jauges (5 et 6).

2. Procédé d'étalonnage pour clé dynamométrique électronique selon la revendication 1, caractérisée en ce que les moyens électroniques de mesure, de mémorisation et de calcul sont constitués par un même circuit analogique (10 à 28, 10 à 43) apte à calculer le couple C par application de la formule:
$\text{C = C1 + K (C1 _ C2).}$

3. Procédé d'étalonnage pour clé dynamométrique électronique selon la revendication 2, caractérisée en ce que le circuit analogique comprend:
- un pont de wheatstone (8) dont deux des branches comportent les jauges de contraintes (5-6), et dont les deux autres branches comportent des résistances (17-18), de valeurs ohmiques égales, respectivement, à celles des résistances (R5, R6) à vide des jauges (5 et 6), de façon que le pont (8) soit à l'équilibre en l'absence du couple (C),
- et, sur le circuit de sortie du pont (8), au moins deux amplificateurs, respectivement additionneur (26, 30, 31) et soustracteur (21), dont l'un est associé à une résistance potentiométrique (25, 37, 39) de réglage à zéro de l'indication fournie par la clé lorsque son couple (C) est rendu nul par l'application de la force parasite (F′), le réglage de cette résistance déterminant et mémorisant le facteur constant (K,$\frac{\text{K}}{\text{K+1′}}$ ,...).

4. Procédé d'étalonnage pour clé dynamométrique électronique selon la revendication 2, caractérisée en ce que le circuit analogique comprend un pont de Wheatstone (8) dont deux des branches comportent des diodes Zener (13-14), et une troisième branche la jauge de contrainte (5), de valeur ohmique (R5), tandis que la quatrième branche comporte, en série sur la jauge de contrainte (6), une résistance variable (44) de réglage à zéro de l'indication fournie par la clé lorsque son couple (C) est rendu nul par l'application de la force parasite (F′).

5. Procédé d'étalonnage pour clé dynamométrique électronique selon la revendication 1, caractérisée en ce que les moyens de mesure, de mémorisation et de calcul sont des moyens numériques et la clé est équipée d'une prise d'entrée d'ordre de calcul et de mémorisation du facteur constant (K,$\frac{\text{K}}{\text{K+1′}}$ ), cet ordre étant appliqué lors de l'opération d'étalonnage.

6. Procédé d'étalonnage pour clé dynamométrique selon l'une des revendications 1 à 5, caractérisée en ce que le capteur (1) et/ou les jauges (5, 6) sont agencés pour fournir des tensions de mesure qui sont sensiblement plus élevées pour celle représentative du couple (C₁) que pour celle représentative du couple (C₂).

## Patentansprüche

1. Verfahren zum Eichen eines elektronischen Drehmomentschlüssels, der mit wenigstens zwei Dehnungsmeßstreifen (5 und 6) ausgestattet ist, die zu beiden Seiten einer transversalen Ebene (7) an einem einen Meßfühler bildenden Teil (1) angeordnet sind und von denen jeder eine elektrische Ausgangsspannung (C1 bzw. C2) liefert, die von dem über den Schlüssel auf den Angriffspunkt (A) ausgeübten Drehmoment (C) abhängig ist und die auf einem Anzeigegerät vorgeordnete elektronische Mittel (4) einwirkt, welche den für das Drehmoment (C) repräsentativen Wert unter Berücksichtigung eines konstanten Faktors zu dem Anzeigegerät übertragen, **dadurch gekennzeichnet,** daß das Verfahren folgende Phasen enthält:
- Durchführen einer Eichmessung, für die das auf den Angriffspunkt (A) ausgeübte Drehmoment durch eine parasitäre Kraft (F′) zu Null gemacht wird, die die entgegengesetzte Richtung der Angriffskraft (F) hat und an einem von dem Angriffspunkt (B) dieser Kraft (F) abweichenden Punkt (E) angelegt wird,
- Bestimmen und Speichern eines dem Wert Null des angezeigten Drehmoments entsprechenden konstanten Faktors (K, K/(K+1′),...) im Verlauf dieser Messung durch elektronische Mittel (4),
- Verwenden dieses konstanten Faktors bei jeder nachfolgenden Messung, um durch Anwendung der Formel
$\text{C = C1 + K (C1 _ C2)}$
den Wert des an dem Angriffspunkt (A) ausgeübten Drehmoments (C) als Funktion der von den Dehnungsmeßstreifen (5 und 6) effektiv gemessenen Drehmomente (C1 und C1) zu bestimmen.

2. Verfahren zum Eichen eines elektronischen Drehmomentschlüssels nach Anspruch l, dadurch gekennzeichnet, daß die elektronischen Meß-, Speicherund Rechenmittel von ein und derselben analogen Schaltung (10 bis 28, 10 bis 43) gebildet sind, die so beschaffen ist, daß sie das Drehmoment (C) nach der Formel
$\text{C = C1 + K (C1 _ C2)}$
berechnet.

3. Verfahren zum Eichen eines elektronischen Drenmomentschlüssels nach Anspruch 2, dadurch gekennzeichnet, daß die analoge Schaltung aufweist:
- eine Wheatstone-Brücke (8), die in zweien ihrer Zweige die Dehnungsmeßstreifen (5 und 6) enthält und deren beiden anderen Zweige Widerstände (17 und 18) enthalten, deren ohmsche Werte jeweils gleich denen der Leerlaufwiderstände (R5 bzw. R6) der Dehnungsmeßstreifen (5 und 6) sind, so daß die Brücke (8) sich im Gleichgewicht befindet, wenn kein Drehmoment (C) vorhanden ist, und
- im Ausgangskreis der Brücke (8) wenigstens zwei Addier- bzw. Subtrahierverstärker (26, 30, 31 bzw. 21), von denen der eine mit einem Potentiometer-Widerstand (25, 37, 39) verbunden ist, der zur Nullpunkteinstellung der Anzeige dient, die der Schlüssel liefert, wenn sein Drehmoment (C) durch Anlegen der parasitären Kraft (F′) auf Null gebracht ist, wobei das Einstellen des Widerstandswerts des Potentiometers den konstanten Faktor (K, K/(K+1′),...) bestimmt und speichert.

4. Verfahren zum Eichen eines elektronischen Drehmomentschlüssels nach Anspruch 2, dadurch gekennzeichnet, daß die analoge Schaltung eine Wheatstone-Brücke (8) umfaßt, die in zweien ihrer Zweige Zenerdioden (13-14) und in einem dritten Zweig den Dehnungsmeßstreifen (5) mit dem ohmschen Wert (R5) enthält, während der vierte Zweig in Reihe mit dem Dehnungsmeßstreifen (6) einen veränderlichen Widerstand (44) enthält zur Nullpunkteinstellung der Anzeige, die der Schlüssel liefert, wenn sein Drehmoment (C) durch Anlegen der parasitären Kraft (F′) auf Null gebracht ist.

5. Verfahren zum Eichen eines elektronischen Drehmomentschlüssels nach Anspruch 1, dadurch gekennzeichnet, daß die Speicher- und Rechenmittel digitale Mittel sind und daß der Schlüssel einen Anschluß aufweist für die Eingabe des bei dem Eichvorgang anzuwendenden Befehls zum Berechnen und Speichern des konstanten Faktors (K, K/(K+1′),...).

6. Verfahren zum Eichen eines elektronischen Drehmomentschlüssels nach einem der Ansprüche 1 bis 5, dadurch gekennzeichnet, daß der Meßfühler (1) und/oder die Dehnungsmeßstreifen (5, 6) so angeordnet sind, daß sie Meßspannungen liefern, von denen diejenige, die das Drehmoment (C1) repräsentiert, merklich größer als diejenige, die das Drehmoment (C2) repräsentiert.

## Claims

1. A method of calibrating an electronic torque wrench equipped with at least two strain gauges (5 and 6), disposed to either side of a transverse plane (7), on a part (1) forming a sensor and each supplying an electrical output voltage (respectively C₁ and C₂) which, depending on the couple (C) applied by means of the wrench at the actuating point (A), reacts on electronic means (4) disposed upstream of an indicator, and taking into account a constant factor, to communicate to this indicator the representative value of the couple (C), characterised in that said method includes the following stages:
- effecting a measurement of the adjustment for which the couple (C) applied at the actuating point (A) is rendered nil by a stray force (F′), applied in the opposite direction to the actuating force (F) and at another point (E) of the wrench from the point (B) at which this force (F) is applied,
- determining and memorising by electronic means (4) during this measurement a constant factor (K,$\frac{\text{K}}{\text{K+1′}}$ ,...) corresponding to this nil value of the couple indicated,
- at each following measurement, using this constant factor to determine by application of the formula:
$\text{C = C₁ + K (C₁ _ C₂)}$
the value of the couple (C) applied at the actuating point (A), as a function of the couples C₁ and C₂ effectively measured by the gauges (5 and 6).

2. A method of calibrating an electronic torque wrench according to Claim 1, characterised in that the electronic measuring, memorising and calculating means are constituted by a single analogue circuit (10 to 28, 10 to 43) adapted to calculate the couple C by applying the formula:
$\text{C = K (C₁ _ C₂).}$

3. A method of calibrating an electronic torque wrench according to Claim 2, characterised in that the analogue circuit includes:
- a Wheatstone bridge (8) of which two of the arms have the strain gauges (5-6), and the other two arms have resistances (17-18), of equal ohmic values, respectively, to the off-load resistances (R5, R6) of the gauges (5 and 6), such that the bridge (8) is balanced in the absence of the couple (C),
- and, on the output circuit of the bridge (8), at least two amplifiers, respectively an adder (26, 30, 31) and a subtractor (21) of which one is associated with a potentiometric resistance (25, 37, 39) for zero adjustment of the indication provided by the wrench when its couple (C) is rendered nil by the application of the stray force (F′), the adjustment of this resistance determining and memorising the constant factor (K,$\frac{\text{K}}{\text{K+1′}}$ ,...).

4. A method of calibrating an electronic torque wrench according to Claim 2, characterised in that the analogue circuit includes a Wheatstone bridge (8) of which two of the branches include Zener diodes (13, 14), and a third branch includes the strain gauge (5) of ohmic value (R5), whilst the fourth branch includes, in series on the strain gauge (6), a variable resistance (44) for zero adjustment of the indication provided by the wrench when its couple (C) is rendered nil by the application of the stray force (F′).

5. A method of calibrating an electronic torque wrench according to Claim 1, characterised in that the measuring, memorising and calculating means are digital means and the wrench is equipped with an input connection for commands to calculate and memorise the constant factor (K,$\frac{\text{K}}{\text{K+1′}}$ ,...), such commands being applied during the calibrating operation.

6. A method of calibrating an electronic torque wrench according to one of Claims 1 to 5, characterised in that the sensor (1) and/or the gauges (5, 6) are arranged to provide measuring voltages which are substantially higher for that representative of the couple (C1) than for that representative of the couple (C2).
